# EUROPÄISCHE PATENTSCHRIFT

(11) **EP 1 574 619 B1**
(45) Veröffentlichungstag und Bekanntmachung des Hinweises auf die Patenterteilung: **25.06.2014**
(21) Anmeldenummer: 05001518.9
(22) Anmeldetag: 26.01.2005
(51) Int. Cl.: E01C 11/00, E01C 23/09

(54) **Abdichtelement**
Sealing element
Elément d'étanchéité

(30) Priorität: 11.03.2004 DE 202004003986 U
(43) Veröffentlichungstag der Anmeldung: 14.09.2005
(73) Patentinhaber: donau-chemie, Georg Namliew, Chemisch-Techn.-Reinigungsprodukte, 93105 Tegernheim (DE)
(72) Erfinder: Namliew, Georg, 93102 Tegernheim (DE)
(74) Vertreter: Graf Glück Kritzenberger

(56) Entgegenhaltungen:
- DE-A1- 19 939 372
- GB-A- 1 116 835
- US-A- 1 329 631
- US-A- 5 981 061

## Beschreibung

Die Erfindung bezieht sich auf ein Abdichtelement gemäß Oberbegriff Patentanspruch 1.

Beispielsweise die Riss-Sanierung bei Fahrbahnen aus Bitumen erfolgt nach dem derzeitigen Stand der Technik üblicherweise so, dass eine durch Erhitzen verflüssigte Bitumenmasse in den betreffenden Riss eingegossen wird. Diese Verfahrensweise ist relativ aufwendig.

Die Druckschrift US 5,981,061 betrifft ein Anschlussdichtband für asphaltierte Bereiche und ein Anschlussdichtsystem basierend auf selbigen. Das Dichtband, das teilweise aus Bitumen und im Übrigen aus Gummi besteht, weist einen im Wesentlichen rechteckförmigen Querschnitt auf. Die Abdichtung der Fuge erfolgt durch Auflegen des Dichtbands und anschließendes mechanisches Umformen desselben derart, dass das Band zumindest größtenteils in das Innere der Fuge eingedrückt wird. Dies kann entweder durch mechanische Umformung mittels speziell vorgesehener Walzen oder durch das Überfahren des Bandes durch den Verkehr erfolgen.

Die Druckschrift US 1,329,631 offenbart einen Ausdehnungsanschluss für relativ zueinander bewegliche Straßenteile. Der Ausdehnungsanschluss besteht aus einem im Wesentlichen quaderförmigen, bitumenhaltigen Körper, welcher an zwei sich gegenüberliegenden Flächen mit dünnen Lagen eines elastischen, faserigen Materials beschichtet ist. Der Körper wird von oben in die Fuge zwischen den beiden Straßenelementen eingefügt, und zwar so weit, dass ein Abschnitt des Abdichtelements nach oben über die Straßenoberseite vorsteht. Anschließend erfolgt auch hier eine mechanische Umformung des vorstehenden Abdichtelementabschnitts, sodass sich eine pilzförmige Oberseite ergibt.

Ferner ist aus der Druckschrift DE 199 39 372 A1 eine Fugeneinlage im Straßenbau zum Einfügen zwischen die Kanten zweier Asphaltstraßendeckenteile bekannt. Die aus bituminösem Material bestehende Fugeneinlage ist hierbei als formstabile Schiene in T-Form ausgebildet und wird ebenfalls von oben in die Fuge eingefügt und anschließend durch Walzen derart verformt, dass sich eine Abdichtung der Fuge ergibt.

Aufgabe der Erfindung ist es, ein Abdichtelement aufzuzeigen, mit welchem in vereinfachter Weise eine Riss-Sanierung, d. h. ein Verschließen und Abdichten von Rissen möglich ist. Zur Lösung dieser Aufgabe ist ein Abdichtelement entsprechend dem Patentanspruch 1 ausgebildet.

Das erfindungsgemäße Abdichtelement ermöglicht in vereinfachter Weise das Verschließen von Rissen. Das Abdichtelement wird hierfür auf dem jeweiligen Riss verlegt und dort beispielsweise durch Festtreten mit dem Fuß fixiert. Im Anschluss daran erfolgt mit Hilfe eines Brenners das Aufschmelzen des Abdichtelementes und auch eventuell eines an den Riss angrenzenden Bereichs der Fahrbahndecke oder eines anderen Bauwerks aus Bitumen, so dass das durch Hitzeeinwirkung verflüssigte Bitumenmaterial des Abdichtelementes in den Riss eindringt und diesen verschließt.

Weiterbildungen der Erfindung sind Gegenstand der Unteransprüche. Die Erfindung wird im Folgenden anhand der Figuren an einem Ausführungsbeispiel näher erläutert. Es zeigen:
- Fig. 1: in vereinfachter perspektivischer Darstellung ein Abdichtelement zum Verschließen oder Abdichten von Rissen gemäß der Erfindung;
- Fig. 2: eine Draufsicht auf eine Strassendecke im Bereich eines Risses, zur Erläuterung der Verwendung des Abdichtelementes.

In den Figuren ist 1 ein stabförmiges Abdichtelement, welches durchgängig aus Bitumen-Material, beispielsweise durch Extrudieren hergestellt ist, und zwar bei der dargestellten Ausführungsform mit einem kreisrunden Querschnitt. Für eine verbesserte Lagerung und Handhabung ist das Abdichtelement 1 in einer Hülle 2 aus einem geeigneten Material, beispielsweise aus Karton aufgenommen.

In der Figur 2 ist in Draufsicht eine Fahrbahndecke 3 aus Bitumen mit einem Riss 4 dargestellt. Zum Abdichten des Risses 4 wird die Fahrbahndecke zunächst durch Abkehren gesäubert. Anschließend wird das Abdichtelement 1 aus der Hülle 2 entnommen und entlang des abzudichtenden Risses 4 verlegt, wie dies in der Figur 2 mit der unterbrochenen Linie 1' angedeutet ist. Im Anschluss daran wird das Abdichtelement 1 mit dem Fuß entlang des Risses 4 festgetreten und dann mit einem Brenner durch Aufschmelzen des Bitumens des Abdichtelementes 1 sowie der Fahrbahn 3 im Bereich des Risses 4 eingebrannt. Das dann noch flüssige Bitumen wird mit Sand, beispielsweise mit Quarzsand abgestreut, womit die Reparatur der Fahrbahn 3 im Bereich des Risses 4 abgeschlossen ist.

## Patentansprüche

1. Fahrbahn-Riss-Sanierungs-Abdichtelement für Fahrbahnen aus Bitumen oder aus einem eine Affinität zu Bitumen aufweisenden Material, wobei das Abdichtelement (1) aus einem Bitumenmaterial hergestellt und stabförmig ausgebildet ist, **dadurch gekennzeichnet, dass** das Abdichtelement (1) eine den Stab aufnehmende Umhüllung (2) aus Papier oder Karton aufweist und durch einen Brenner aufschmelzbar ist, wobei das Bitumenmaterial des Abdichtelements (1) derart ausgebildet ist, dass das durch Hitzeeinwirkung verflüssigte Bitumenmaterial in den Riss (4) eindringt und diesen verschließt.

2. Verfahren zur Riss-Sanierung an Fahrbahnen aus Bitumen oder aus einem eine Affinität zu Bitumen aufweisenden Material wobei ein stabförmiges Abdichtelement (1) aus Bitumenmaterial bereitgestellt und das Abdichtelement (1) entlang eines abzudichtenden Risses (4) verlegt und fixiert wird, **dadurch gekennzeichnet, dass** das Abdichtelement (1) mit Hilfe eines Brenners aufgeschmolzen wird, damit das durch die Hitzeeinwirkung verflüssigte Bitumenmaterial des Abdichtelementes in den Riss eindringt und diesen verschließt.

## Claims

1. A roadway crack repair sealing element for roadways made from bitumen or a material having an affinity to bitumen, wherein the sealing element (1) is produced from a bitumen material and is designed in a rod-shaped configuration, **characterised in that** the sealing element (1) comprises a covering (2) made from paper or cardboard receiving the rod and is able to be melted by a burner, wherein the bitumen material of the sealing element (1) is designed such that the bitumen material liquefied by the action of heat penetrates the crack (4) and seals said crack.

2. A method for crack repair on roadways made from bitumen or a material having an affinity to bitumen, wherein a rod-shaped sealing element (1) made from bitumen material is provided and the sealing element (1) is laid and fixed along a crack (4) to be sealed, **characterised in that** the sealing element (1) is melted by means of a burner, in order that the bitumen material of the sealing element liquefied by the action of heat penetrates the crack and seals said crack.

## Revendications

1. Élément d'étanchéité pour rénovation d'une fissure dans une chaussée, pour des chaussées en bitume ou en un matériau présentant des affinités avec le bitume, l'élément d'étanchéité (1) étant fabriquée à partir d'un matériau à base de bitume et conçue en forme de baguettes, **caractérisée en ce que** l'élément d'étanchéité (1) comporte une enveloppe (2) en papier ou en carton recevant la baguette et est fusible par un brûleur, la matière à base de bitume de l'élément d'étanchéité (1) étant conçue de telle sorte que le matériau à base de bitume liquéfié par influence thermique pénètre dans la fissure (4) et ferme cette dernière.

2. Procédé pour la rénovation d'une fissure sur des chaussées en bitume ou en un matériau présentant des affinités avec le bitume, lors duquel en met à disposition un élément d'étanchéité (1) en forme de baguette en un matériau à base de bitume et on pose et on fixe l'élément d'étanchéité (1) le long d'une fissure (4) à étanchéifier, **caractérisé en ce qu'**on fait fondre l'élément d'étanchéité (1) à l'aide d'un brûleur pour que le matériau à base de bitume liquéfié sous l'influence thermique de l'élément d'étanchéité pénètre dans la fissure et ferme cette dernière.
